# EUROPÄISCHE PATENTSCHRIFT

(11) **EP 0 080 603 B1**
(45) Veröffentlichungstag und Bekanntmachung des Hinweises auf die Patenterteilung: **06.02.1985**
(21) Anmeldenummer: 82110106.0
(22) Anmeldetag: 03.11.1982
(51) Int. Cl.: F02M 55/02

(54) **Kraftstoff-Einspritzanlage für Brennkraftmaschinen**
Fuel injection apparatus for internal-combustion engines
Dispositif d'injection de combustible pour moteurs à combustion interne

(30) Priorität: 26.11.1981 DE 3146889
(43) Veröffentlichungstag der Anmeldung: 08.06.1983
(73) Patentinhaber: Bayerische Motoren Werke Aktiengesellschaft, 80788 München (DE)
(72) Erfinder: Gartner, Jurij, D-8034 Germering (DE)
(74) Vertreter: Schweiger, Erwin

## Beschreibung

Die Erfindung bezieht sich auf eine Kraftstoffeinspritzanlage der Bauart nach dem Oberbegriff des Anspruches 1.

Eine bekannte Kraftstoffeinspritzanlage dieser Bauart (DE-A Nr. 2833659) enthält eine Verteilerleitung mit einem Innenteil aus einem Elastomer mit angeformten Anschlussbuchsen, das von den beiden Formteilen umschlossen ist. Die Flanschebene der Formteile enthält die Mittelachsen der Verteilerleitung und der Anschlussbuchsen, so dass die Formteile im wesentlichen spiegelgleiche Halbschalen darstellen. Dieser Aufbau der Verteilerleitung führt zu einer aufwendigen und teuren Kraftstoffeinspritzanlage, da nicht nur das Innenteil der Verteilerleitung gesondert gefertigt werden müss, sondern auch die Ausbildung der Anschlussstutzen der Einspritzventile von der üblichen serienmässigen Ausbildung mit O-Ringabdichtung abweicht. Ausserdem ist die Verteilerleitung relativ schwer.

Bei einer anderen bekannten Kraftstoffeinspritzanlage (DE-U Nr. 7918697) wird als Verteilerleitung ein an den Enden verschlossenes Vierkantrohr verwendet, das in Bohrungen eingelötete Anschlussbuchsen aufweist. Die mittels radial wirkender O-Ringe auf ihren Anschlussstutzen dichtend in die Anschlussbuchsen eingesteckten Einspritzdüsen werden durch Federklammern axial festgelegt. Auch hier ist die Fertigung der Verteilerleitung aufwendig und teuer, da die Anschlussbuchsen gesondert gefertigt und in Löcher in der Verteilerleitung eingelötet werden müssen.

Durch die FR-A Nr. 1369539 ist eine Verteilerleitung für Strömungsmedien bekannt, die senkrecht zu ihren Anschlüssen angeordnete Flansche aufweist und bei der ein Wandteil eben und das andere mit hutförmigem Querschnitt ausgebildet sind. In Anschlussbuchsen eingreifende Anschlussstutzen enthält diese Ausbildung nicht.

Durch die FR-A Nr. 906313 ist schliesslich eine einteilige Verteilerleitung bekannt, die einseitig einen Flansch senkrecht zu den Anschlüssen und in ihren Hohlraum hineinragend befestigte Anschlussbuchsen aufweist.

Der Erfindung liegt die Aufgabe zugrunde, eine Kraftstoffeinspritzanlage der Bauart nach dem Oberbegriff des Anspruches 1 zu schaffen, die einfach und kostengünstig herstellbar ist und ein geringes Gewicht aufweist.

Diese Aufgabe wird erfindungsgemäss durch die kennzeichnenden Merkmale des Anspruches 1 gelöst.

Der Aufbau der Verteilerleitung aus zwei Formteilen vereinfacht die Fertigung, da nur diese beiden Teile einzeln gefertigt und miteinander verbunden werden müssen. Dadurch, dass die Anschlussbuchsen jeweils vollständig an das eine Formteil angeformt sind, ist eine zuverlässige Abdichtung zwischen den Anschlussbuchsen und den eingesteckten, jeweils einen radial wirkenden 0-Ring tragenden Anschlussstutzen der Einspritzdüsen gewährleistet.

Weiterbildungen der Erfindung sind in den Ansprüchen 2 bis 6 gekennzeichnet. Durch die Merkmale des Anspruches 2 erübrigt sich ein gesondertes Verschliessen der Verteilerleitung an den Enden. Ausserdem ergibt sich die vorteilhafte Möglichkeit, nur eines der Teile zu verformen und das andere als flaches Teil auszubilden. Die Merkmale des Anspruches 3 ergeben eine kompakte, platzsparende Ausbildung. Eine vorteilhafte Aufteilung der Blechverformungsprobleme wird durch die Merkmale des Anspruches 4 erreicht. Die Merkmale der Ansprüche 5 und 6 ergeben eine kompakte, zuverlässige und leicht zu handhabende Befestigung der Einspritzdüsen, die in Verbindung mit den Merkmalen der Ansprüche 3 und 4 einen besonders geringen Raumbedarf aufweist.

In der Zeichnung ist ein Ausführungsbeispiel der Erfindung dargestellt. Es zeigen:
Fig. 1 eine teilweise in Längsrichtung geschnittene Verteilerleitung einer Kraftstoffeinspritzanlage für Brennkraftmaschinen,
Fig. 2 einen Querschnitt der Verteilerleitung nach Fig. 1 im Bereich einer Anschlussbuchse, in der ein Einspritzventil befestigt ist, und
Fig. 3 eine Federklammer zum Befestigen einer Einspritzdüse an der Verteilerleitung nach den Fig. 1 und 2.

Eine Kraftstoffeinspritzanlagefür Brennkraftmaschinen umfasst eine Verteilerleitung 1, an der mittels Federklammern 2 Einspritzventile 3 befestigt sind. Die Verteilerleitung 1 besteht aus 2 Formteilen, einem Oberteil 4 und einem Unterteil 5. Beide Formteile sind durch Tiefziehen aus Blech hergestellt. Das Oberteil 4 ist wannenförmig und hat im Querschnitt ein Hutprofil. Die Enden des Oberteiles 4 sind durch je eine Abschlusswand 4' verschlossen. Durch die Ränder des Hutprofiles wird ein Flansch 6 gebildet. In der Nähe der Enden des Oberteiles 4 sind ein Zulaufstutzen 7 und ein Rücklaufstutzen 8 durch Stauchen oder Hartlöten befestigt. Der Zulaufstutzen 7 und der Rücklaufstutzen 8 können auch durch Tiefziehen angeformt sein.

Das Unterteil 5 weist einen Flansch 9 auf und ist mit dem Flansch 6 des Oberteiles 4 durch Hartlöten verbunden. Dem Unterteil 5 sind Anschlussbuchsen 10 angeformt, die sich in den Hohlraum der Verteilerleitung 1 erstrecken.

Die Einspritzdüsen 3 sind mit ihren Anschlussstutzen 11 jeweils in eine der Anschlussbuchsen 10 eingesetzt, wobei ein in eine Umfangsnut 12 des Anschlussstutzens 11 eingelegter 0-Ring 13 eine radiale Abdichtung zwischen Anschlussstutzen 11 und Anschlussbuchse 10 bewirkt.

Die das Einspritzventil 3 an der Verteilerleitung 1 befestigende Federklammer 2 ist einerseits radial federnd in eine Ringnut 14 des Einspritzventiles 3 eingerastet und hintergreift andererseits die Flansche 6 und 9 des Oberteiles 4 bzw. des Unterteiles 5. Die Federklammern 2 sind - in Achsrichtung der Anschlussbuchsen 10 gesehen - U-förmig ausgebildet. Der Steg 15 und die Schenkel 16 liegen im wesentlichen in einer Ebene. Die Schenkel 16 weisen an ihren Innenkanten einander gegenüberliegende kreisbogenförmige konkave Abschnitte 17 auf, mit denen sie nach dem Einrasten in die Ringnut 14 des Einspritzventiles 3 am Nutgrund anliegen. Die Schenkel 16 liegen flächig an den sich radial erstreckenden Seitenwänden der Ringnut 14 an. An die Aussenkanten der Schenkel 16 sind Abschnitte 18 angeformt, die sich senkrecht zur gemeinsamen Ebene des Steges 15 und der Schenkel 16 erstrecken. Jeder Abschnitt 18 weist einen zur Achse der Anschlussbuchse 10 hin durchgestellten Lappen 19 auf, dessen freie Kante 20 sich am Flansch 6 abstützt. Durch diese Ausbildung der Verteilerleitung 1 und der Federklammern 2 ist eine einfache und schnelle Montage der Einspritzventile 3 möglich. Die Federklammer 2 kann dabei zuerst in die Ringnut 14 des Einspritzventiles 3 eingerastet oder mit den Flanschen 6 und 9 der Verteilerleitung verrastet werden. Für einen Austausch der Einspritzventile 3 können die Federklammern 2 parallel zu den Flanschen 6 und 9 verschoben werden, wobei sie aus den Ringnuten 14 ausrasten. Nach dem Einsetzen neuer Einspritzventile 3 werden die Federklammern 2 lediglich wieder in ihre ursprüngliche Lage zurückgeschoben.

Durch die Erfindung wird eine einfach zu fertigende, leichte Verteilerleitung für eine Kraftstoffeinspritzanlage geschaffen, bei der durch die Federklammern 2 ein schneller Ein- und Ausbau der Einspritzventile 3 ermöglicht ist. Die Federklammer 2 selbst ist darüber hinaus einfach geformt und zu fertigen. Die Verteilerleitung 1 bzw. die Federklammer 2 kann auch aus kraftstoff- und temperaturbeständigem Kunststoff gefertigt sein.

## Patentansprüche

1. Kraftstoffeinspritzanlage für Brennkraftmaschinen,
- mit einer Verteilerleitung (1),
- die zwei in einer Längsebene mittels Flanschen (6, 9) verbundene Formteile (Oberteil 4, Unterteil 5) aufweist, und
- an der mehrere Einspritzventile (3) mittels ihrer in Anschlussbuchsen (10) eingesetzten Anschlussstutzen angeschlossen sind,
dadurch gekennzeichnet, dass
- die Flansche (6,9) an beiden Formteilen (Oberteil 4, Unterteil 5) der Verteilerleitung (1 ) quer zu den Mittelachsen der Einspritzventile (3), und dass
- die Anschlussbuchsen (10) einem der beiden Formteile (Unterteil 5) in Richtung dieser Mittelachsen angeformt sind.

2. Kraftstoffeinspritzanlage nach Anspruch 1, dadurch gekennzeichnet, dass wenigstens ein Formteil (Oberteil 4) mit einem hutprofilförmigen Querschnitt und je einer Abschlusswand (4') an beiden Enden der Verteilerleitung (1) wannenförmig ausgebildet ist.

3. Kraftstoffeinspritzanlage nach einem der Ansprüche 1 oder 2, dadurch gekennzeichnet, dass die Anschlussbuchsen (10) bzw. -stutzen sich in den Hohlraum der Verteilerleitung (1 ) erstrecken.

4. Kraftstoffeinspritzanlagenacheinemdervorhergehenden Ansprüche, dadurch gekennzeichnet, dass ein Formteil (Unterteil 5) eine ebene Grundform aufweist, und dass diesem Formteil (Unterteil 5) die Anschlussbuchsen (10) angeformt sind.

5. Kraftstoffeinspritzanlagenacheinemdervorhergehenden Ansprüche, dadurch gekennzeichnet, dass die Einspritzventile (3) mittels Federklammern (2) axial festgelegt sind, die sich an Radialflächen der Einspritzventile (3) und an den Flanschen (6, 9) diese übergreifend abstützen.

6. Kraftstoffeinspritzanlage nach Anspruch 5, dadurch gekennzeichnet, dass
- die Federklammern (2) im wesentlichen eine ebene U-Form aufweisen,
- deren Schenkel (16) mit jeweils einer Einspritzdüse (3) rastend zusammenwirken, und dass
- den Schenkeln (16) an den Aussenkanten je ein senkrecht zur U-Form-Ebene abstehender Abschnitt (18) angeformt ist,
- der einen nach innen durchgestellten, sich am Flansch (6) der Verteilerleitung (1 ) abstützenden Lappen (19) aufweist.

## Revendications

1. Installation d'injection de carburant pour moteurs à combustion interne,
- avec une conduite de distribution (1 ),
- qui présente deux pièces de forme (supérieure 4, inférieure 5) qui sont reliées entre elles dans un plan longitudinal au moyen de flasques (6, 9), et
- à laquelle sont raccordées plusieurs soupapes d'injection (3) au moyen de leurs raccords de branchement enfichés dans des douilles de branchement (10) de la conduite de distribution (1 ),
installation caractérisée en ce que
- les flasques (6, 9) s'étendent, sur chacune des pièces de forme (supérieure 4 et inférieure 5) de la conduite de distribution (1 ), transversalement à l'axe médian des soupapes d'injection (3), et en ce que
- les douilles de branchement (10) sont formées, sur l'une des deux pièces de forme (pièce inférieure 5), en direction de son axe central.

2. Installation d'injection de carburant suivant la revendication 1, caractérisée en ce que, au moins, l'une des pièces de forme (supérieure 4) est constituée d'une section transversale en forme de chapeau, et une paroi d'obturation (4') est formée sur chacune des extrémités de la conduite de distribution (1 ), en forme de cuvette.

3. Installation d'injection de carburant suivant l'une des revendications 1 ou 2, caractérisée en ce que les douilles de branchement (10) et les raccords de branchement s'étendent à l'intérieur de l'espace creux de la conduite de distribution (1 ).

4. Installation d'injection de carburant suivant l'une des revendications 1 à 3, caractérisée en ce qu'une des pièces de forme (pièce inférieure 5) présente une forme de base plane, en ce que, sur cette pièce inférieure (5), sont formées les douilles de branchement (10).

5. Installation d'injection de carburant suivant l'une des revendications 1 à 4, caractérisée en ce que les soupapes d'injection (3) sont immobilisées axialement au moyen d'agrafes à ressort (2), qui s'appuient avec engagement sur les faces radiales des soupapes et sur les flasques (6, 9).

6. Installation d'injection de carburant suivant la revendication 5, caractérisée en ce que
- les agrafes à ressort (2) présentent une forme de U plane, dont les branches (6) coopèrent chacune par accrochage avec une soupape d'injection (3),
- sur chacune des branches (16), sur une arête extérieure, est formée une portion (18) saillante perpendiculairement au plan de l'U,
- cette portion présentant une languette (19) s'appuyant sur le flasque (6) de la conduite de distribution (1).

## Claims

1. A fuel-injection system for internal combustion engines,
- with a distributor passage (1),
- which comprises two shaped parts (top part 4, lower part 5), interconnected in a longitudinal plane by means of flanges (6, 9), and
- to which parts a plurality of injection valves (3) are connected by means of their ports inserted in connecting sleeves (10),
characterized in that
- the flanges (6, 9) are formed integrally with the two shaped parts (top part 4, lower part 5) of the distributor passage (1) and transversely of the central axes of the injection valves (3), and in that
- the connecting sleeves (10) are formed integrally with one of the two shaped parts (lower part 5) in the direction of these central axes.

2. A fuel-injection system according to Claim 1, characterized in that at least one shaped part (top part 4) is in the form of a dish with a top-hat cross-section and has an end wall (4') at each extremity of the distributor pipe (1).

3. A fuel-injection system according to Claim 1 or 2, characterized in that the connecting sleeves (10) or ports extend into the cavity of the distributor passage (1).

4. A fuel-injection system according to any one of the preceding claims, characterized in that one shaped part (lower part 5) has a flat basic shape, and that the connecting sleeves (10) are formed integrally with this shaped part (lower part 5).

5. A fuel-injection system according to any one of the preceding claims, characterized in that the injection valves (3) are axially secured by means of spring clips (2), which bear against radial faces of the injection valves (3) and against the flanges (6, 9) which they straddle.

6. A fuel -injection system according to Claim 5, characterized in that
- the spring clips (2) have a substantially flat U-shape,
- the limbs (16) of which each co-operate with and latch on to an injection nozzle (3), and in that
- a portion (18), projecting at right angles to the planes of the U-shape, is integrally formed with each limb (16) at the outside edge thereof,
- which portion has an inwardly inclined tab (19) which bears against the flange (6) of the distributor pipe (1).
